# FASCICULE DE BREVET EUROPEEN

(11) **EP 3 254 017 B1**
(45) Date de publication et mention de la délivrance du brevet: **19.12.2018**
(21) Numéro de dépôt: 16703510.4
(22) Date de dépôt: 04.02.2016
(51) Int. Cl.: F21S 41/00

(54) **DISPOSITIF RÉFLECTEUR D'UN MODULE LUMINEUX AVEC BLINDAGE ÉLECTROMAGNÉTIQUE**
REFLEKTORVORRICHTUNG FÜR EIN LICHTMODUL MIT ELEKTROMAGNETISCHER ABSCHIRMUNG
REFLECTOR DEVICE FOR A LIGHT MODULE WITH ELECTROMAGNETIC SHIELDING

(30) Priorité: 06.02.2015 FR 1550971
(43) Date de publication de la demande: 13.12.2017
(73) Titulaire: Valeo Vision, 93012 Bobigny Cedex (FR)
(72) Inventeur: KRICK, Sebastian, 93012 Bobigny Cedex (FR); JAAIDANE, Mohamed, 93012 BOBIGNY Cedex (FR); BOUAYAD, Hamza, BOBIGNY Cedex 93012 (FR); BOUDIKIAN, David, 75013 Paris (FR); DEBERT, Florestan, 59310 Nomain (FR); DINANT, Franck, 1460 Virginal (BE)
(74) Mandataire: Oggioni, Baptiste
(86) Numéro de dépôt international: PCT/EP2016/052334
(87) Numéro de publication internationale: WO 2016/124664

(56) Documents cités:
- EP-A1- 1 070 971
- EP-A1- 2 045 514
- DE-A1-102007 037 822
- DE-A1-102009 016 876
- GB-A- 2 360 775

## Description

La présente invention concerne un réflecteur, et elle concerne plus particulièrement l'application d'un tel dispositif dans un module lumineux comportant au moins une diode électroluminescente dont la lumière émise est réfléchie par les faces internes du réflecteur. Les dispositions du réflecteur permettent d'atténuer les effets des ondes électromagnétiques émises par la ou les diodes ou leur circuit d'alimentation.

Il est devenu courant d'utiliser des modules lumineux à diodes électroluminescentes pour l'émission de rayons lumineux afin de réaliser une fonction d'éclairage et/ou de signalisation d'un véhicule automobile. L'utilisation de ces diodes permet notamment de focaliser le rayon lumineux émis et permet dans un encombrement faible, associé à des moyens de déviation optique, de diriger facilement le rayon lumineux en sortie du module lumineux selon une direction souhaitée.

On associe de façon classique des moyens de refroidissement thermique à ce type de modules lumineux équipés d'une diode électroluminescente, LED, puisque cette diode est généralement portée par une carte de circuits imprimés portant également des composants électroniques pour réaliser l'alimentation et le pilotage de la diode. Un circuit de pilotage de l'alimentation de LEDs comprend en général un convertisseur DC/DC apte à convertir une tension d'entrée, fournie par une source de courant du véhicule telle que la batterie, en une tension de charge apte à piloter les LEDs. Les LEDs doivent être refroidies pour leur bon fonctionnement ponctuel et leur tenue dans le temps.

Certains de ces composants électroniques, par exemple un convertisseur DC/DC, et à moindre échelle également les diodes électroluminescentes alimentées, génèrent des perturbations électromagnétiques, et il convient d'empêcher leur diffusion à l'extérieur du module pour éviter qu'elles ne gênent d'autres appareillages électroniques présents dans le véhicule.

A cet effet, on connaît l'utilisation de cage métallique, jouant le rôle de cage de Faraday, que l'on vient positionner en recouvrement de la carte de circuits imprimés. Ces cages métalliques peuvent être coûteuses, et elles présentent une conception figée par les constructeurs de ces cages qui peut impacter la conception et l'agencement des composants électroniques sur la carte de circuits imprimés. GB 2.360.775 divulgue un module lumineux selon le préambule de la revendication 1.

La présente invention s'inscrit dans ce contexte, et a pour objectif de proposer des moyens aptes à atténuer les perturbations électromagnétiques qui ne présentent pas les inconvénients précédemment cités, et qui soient particulièrement simples à mettre en oeuvre et adaptables à différentes configurations de modules.

L'invention a pour objet un module lumineux selon la revendication 1.

De préférence, la partie métallisée des faces internes du boîtier peut être agencée de sorte à ce que de la lumière émise par la ou les sources lumineuses et réfléchie par cette partie métallisée forme un faisceau lumineux réalisant une fonction photométrique prédéterminée, comme par exemple une fonction d'antibrouillard.

De manière préférentielle, les moyens de réception peuvent comprendre un évidement dans la face externe de ladite paroi du boîtier, le fond de l'évidement comprenant ladite ouverture.

De préférence, les moyens de réception peuvent comprendre un ou plusieurs plots d'indexage pour aligner le support comprenant les sources lumineuses par rapport au boîtier du réflecteur, de façon à ce que les LEDs soient orientées telles que leur lumière émise puisse se propager à travers l'ouverture vers l'intérieur du boîtier, où elle est réfléchie.

Toutes les faces externes du boîtier peuvent de préférence être métallisées.

De préférence, la métallisation de la face externe peut comprendre une couche d'aluminium.

L'invention a pour objet un module lumineux pour l'éclairage et/ou la signalisation d'un véhicule automobile. Le module lumineux comprend au moins une source lumineuse alimentée par un circuit de pilotage de l'alimentation électrique et disposée sur un support, et un dispositif réflecteur. Les moyens de réception du boîtier sont aptes à loger ledit support de façon à permettre la lumière émise par les sources lumineuses à se propager à travers ladite ouverture, et la zone de contact est reliée à la masse. Selon l'invention, le boîtier du dispositif réflecteur forme le boîtier du module lumineux. En d'autres termes, ladite au moins une partie des faces internes métallisée du boîtier du module forme un réflecteur. Le cas échéant, le module peut comporter une glace de fermeture transparente destinée à laisser passer de la lumière réfléchie par le dispositif réflecteur, le boîtier comportant une ouverture avant close par ladite glace de fermeture.

Le support peut de préférence comprendre une plaque qui présente sur son pourtour des encoches aptes à coopérer avec les plots d'indexage aménagés sur le boîtier. La plaque peut de préférence également présenter en son centre des alésages aptes à coopérer avec des fûts d'indexage aménagés cette fois sur la face interne d'un capot apte à couvrir le support. La plaque peut en outre comporter des lumières aménagées régulièrement à proximité d'un bord longitudinal avant, aptes à coopérer avec des languettes portées par un élément de fermeture latérale du support.

Le support peut avantageusement être une carte imprimée («Printed Circuit Board », PCB), les sources lumineuses étant disposées sur une première face de la carte qui est orientée vers la face externe de la paroi du boîtier du dispositif réflecteur.

Alternativement le support peut être une carte imprimée flexible (« Flexible Printed Circuit Board », FPCB).

La carte imprimée peut de préférence comprendre sur sa seconde face au moins un composant électronique pour le pilotage et l'alimentation des sources lumineuses.

De préférence, la première face de la carte imprimée peut comprendre un ressort électriquement conducteur dont une extrémité est fixée par soudage au support et relié à la masse. La deuxième extrémité du ressort entre en contact avec la zone de contact du boîtier lorsque la carte est logée dans les moyens de réception.

Le module peut avantageusement comprendre un élément radiateur disposé de façon à permettre l'évacuation de la chaleur produite par les sources lumineuses ou le circuit de pilotage de l'alimentation électrique.

Les sources lumineuses peuvent de préférence être disposées sur l'élément radiateur. Dans ce cas le circuit de pilotage et d'alimentation peut avantageusement être relié aux sources lumineuses par des connexions électriques par pontage (« wire-bonding »), le circuit en question étant déporté par rapport à l'emplacement des sources lumineuses. Avantageusement, le circuit déporté peut également être disposé sur l'élément radiateur.

La zone de contact du boîtier peut de préférence être reliée électriquement à l'élément radiateur, qui est relié à la masse. Le cas échéant, l'élément radiateur est réalisé en un matériau électriquement conducteur, par exemple métallique.

De préférence, la zone de contact du boîtier peut être reliée électriquement à un élément du circuit de pilotage, qui est relié à la masse.

Les sources lumineuses peuvent avantageusement être des diodes électroluminescentes, LED, ou en variante des diodes laser.

Le module peut de préférence également comprendre un capot apte à couvrir le support qui est logé dans les moyens de réception du boîtier. Le boîtier comprend un évidement sur sa face interne. L'évidement de la face interne peut de préférence comporter deux zones séparées sensiblement transversalement par des parois de confinement. Une première zone peut être délimitée par ces parois et par une bordure circulaire et une deuxième zone, formant la zone de confinement, peut de préférence être délimitée par ces parois et par une bordure formée par des segments de droite.

La face interne du capot peut de préférence comporter, à l'intérieur de ces parois délimitant le logement, un canon central, avec une rigole sur le pourtour pour éviter que de la patte thermique déborde au montage de la carte de circuits imprimés sur le capot. Une patte thermique peut en effet de préférence être placée sur le sommet du canon apte à être en contact avec la carte de circuits imprimés au montage, pour faciliter la transmission de la chaleur émise par la diode vers le capot et ses moyens de refroidissement thermique.

De manière préférentielle, la face interne du capot peut également porter deux fûts d'indexage longitudinalement disposés de part et d'autre du canon central, et des moyens d'indexage complémentaires de ceux formés sur le boîtier pour enserrer la carte de circuits imprimés.

De préférence, les parois latérales du capot, contrairement à la paroi transversale, ne présentent pas une surface plane à leur extrémité libre, mais un muret disposé sur le côté opposé à la zone de confinement formant une butée à la mise en place de la carte de circuits imprimés sur les parois latérales.

Les parois latérales peuvent de préférence être tronquées à l'extrémité d'une chicane, de sorte qu'elles ne se rejoignent pas l'une et l'autre, et que l'on laisse ainsi une ouverture à une extrémité longitudinale avant de la zone de confinement, entre les parois latérales, au niveau de la bordure formée par des segments de droite. Une extrémité longitudinale avant et arrière étant définie en fonction de l'implantation dans le véhicule automobile.

De préférence, le module comprend également un élément de fermeture latérale du support, apte à coopérer avec des lumières aménagées sur un bord de ladite plaque du support. L'élément de fermeture peut de préférence être réalisé par une pièce de tôle avantageusement réalisée en acier inoxydable. La hauteur de l'élément de fermeture, c'est-à-dire la distance entre le premier bord porteur des moyens de fixation et le deuxième bord plan, est légèrement inférieure à la distance entre le plan de support de la carte de circuits imprimés et le fond du logement au niveau de la rigole. De la sorte, on laisse un passage d'air entre le fond du logement et l'élément rapporté jouant le rôle de pièce de fermeture de l'ouverture de la zone de confinement.

L'élément de fermeture peut de préférence comprendre en outre des bossages formés en saillie du plan de la pièce, au voisinage d'un bord. Ces bossages visent à assurer la mise à la terre de la pièce, amenée à stopper les ondes électromagnétiques générées dans la zone de confinement, sur le capot.

En utilisant les mesures proposées par l'invention, l'élément réflecteur d'un module lumineux, déjà présent dans des modes de réalisations connus dans l'état de l'art, devient également un élément bouclier contre les ondes électromagnétiques émises soit par les composants électroniques qui forment le circuit d'alimentation de sources lumineuses du module, soit par les sources elles-mêmes. La réalisation est particulièrement avantageuse puisqu'elle peut se limiter, selon un mode de réalisation préférentiel, à l'ajout d'une zone de contact métallisée sur la face arrière du réflecteur, la face arrière étant la face qui n'a pas d'activité optique de réflexion de lumière lors de son fonctionnement normal. Cette zone de contact peut être reliée avec la masse lors du montage du module lumineux de façon prédéterminée et robuste. Le réflecteur selon l'invention est utilisable avec de nombreuses configurations de circuits d'alimentations, de radiateurs thermiques ou de types de sources lumineuses. En utilisant le réflecteur selon l'invention en complément avec d'autres mesures destinées à atténuer les perturbations électromagnétiques précitées, le système de blindage résultant devient particulièrement performant.

D'autres caractéristiques et avantages de la présente invention seront mieux compris à l'aide de la description de modes de réalisations exemplaires et non limitatifs, et des dessins parmi lesquels:
- la figure 1 est une vue en perspective d'un dispositif selon un mode de réalisation de l'invention, la vue montrant les faces internes du boîtier ;
- la figure 2 est une vue en perspective du boîtier de la figure 1, la vue montrant toutefois les faces externes du boîtier ainsi que les moyens de réception qui y sont prévus ;
- la figure 3 est une vue en perspective de la face supérieure d'un capot apte à coopérer avec les moyens de réception d'un réflecteur selon un mode de réalisation de l'invention ;
- la figure 4 est une vue en perspective de la face inférieure du capot de la figure 3, montrant un circuit imprimé apte à coopérer avec la zone de contact d'un réflecteur selon un mode de réalisation de l'invention, et montrant également une pièce rapportée ;
- la figure 5 est une vue en perspective de la face inférieure du capot de la figure 3, sans le circuit imprimé et la pièce rapportée ;
- la figure 6 est une vue en perspective montrant uniquement le circuit imprimée et la pièce rapportée de la figure 4 ;
- la figure 7 est une vue en perspective montrant uniquement la pièce rapportée de la figure 4.

Dans ce qui suit, les caractéristiques techniques décrites pour un mode de réalisation précis peuvent être combinés avec des caractéristiques d'autres modes de réalisation sans pour autant sortir du cadre de l'invention, sauf si le contraire est indiqué ou si les éléments décrit pour différents modes décrivent des solutions alternatives.

Un dispositif réflecteur 100 selon un mode de réalisation est montré dans l'illustration de la figure 1. Il comprend un boîtier 102 en matière plastique. Le boîtier est de manière connue formé par moulage d'une matière synthétique ou par thermoformage, dépendant du matériau utilisé. Les faces internes 110 d'un tel boîtier sont métallisées et formées de façon à réfléchir la lumière y incidente dans des directions prédéfinies et qui dépendent de l'utilisation visée du module lumineux dont le réflecteur pourra faire partie. La lumière réfléchie peut ensuite être dirigée par un guide lumineux non-illustré couplé à la face ouverte du boîtier. Une ouverture 140 met en communication l'intérieur du boîtier avec sa face arrière.

Cette face arrière est montrée dans l'illustration de la figure 2. La face externe 120 d'une des parois du boîtier 102 comprend des moyens de réception 130 qui permettent d'y loger un dispositif lumineux. Il s'agit par exemple d'un support, tel qu'un circuit imprimé, comprenant des diodes électroluminescentes, LEDs. Des plots d'indexage 121 sont prévus pour aligner le dispositif lumineux par rapport au boîtier, de façon à ce que les LEDs soient orientées telles que leur lumière émise puisse se propager à travers l'ouverture 140 vers l'intérieur du boîtier, où elle est réfléchie.

Dans un mode de réalisation, un circuit d'alimentation des LEDs est prévu sur le circuit imprimé qui comprend les LEDs. Un tel circuit est connu dans l'art et son fonctionnement ne sera pas décrit en détail dans le cadre de la présente invention. Le circuit comprend avantageusement un convertisseur qui permet de convertir une tension d'entrée fournie par une batterie d'un véhicule en une tension de charge apte à alimenter les LEDs. De préférence le circuit d'alimentation et prévu sur la face opposée de la carte du circuit imprimé, de façon à réduire les perturbations électromagnétiques qu'il produit dans la direction d'émission de lumière.

Dans le mode de réalisation préférentiel du boîtier 100 montré par la figure 2, les moyens de réception 130 comprennent un évidement façonné dans la face externe 120 du boîtier. L'évidement montré à une forme circulaire. L'homme de l'art saura adapter la géométrie (forme, profondeur) de l'évidement en fonction du support et du circuit d'alimentation qui pourra y être logé. Le fond de l'évidement comprend l'ouverture 140 qui permet à la lumière émise d'entrer vers l'intérieur du réflecteur. Des ondes électromagnétiques peuvent également se propager à travers cette ouverture. Les moyens de réception peuvent dans d'autres modes de réalisations être formés par des moyens qui permettent d'accrocher un support de LEDs à la face 120, sans pour autant nécessiter la présence de l'évidement.

Afin d'utiliser le boîtier comme élément de blindage à l'égard des ondes électromagnétiques rayonnées par le circuit d'alimentation et/ou les sources lumineuses, une zone de contact 134 permettant de relier l'arrière du boîtier à la masse est prévue sur la face arrière 120, et notamment au niveau des moyens de réception 130. Il s'agit d'une zone métallisée par exemple en Aluminium par des procédés de métallisation en soi connus. La zone 134 est illustrée comme étant une portion généralement circulaire du fond de l'évidement des moyens de réception. Alternativement, la zone 134 peut couvrir l'intégralité du fond de l'évidement ou même l'intégralité de la face 120 du boîtier.

L'utilisation du boîtier selon l'invention dans un module lumineux pour l'éclairage et/ou la signalisation d'un véhicule automobile permet de relier la zone de contact 134 par contact direct avec le potentiel de masse présent sur le circuit imprimé qui est logé par les moyens de réception 130. La connexion électrique de la zone de contact peut également se faire par un ressort électriquement conducteur, dont une extrémité est soudée au circuit imprimé logé dans le moyens de réception 130 et relié au potentiel de masse. Le ressort est suffisamment long, et son emplacement est choisi pour que son extrémité libre vienne contacter la zone de contact 134 lorsque le circuit imprimé est monté et fixé au boîtier 102. De manière alternative, le ressort est soudé à la zone de contact 134 du boîtier, et son l'extrémité libre vient contacter une zone reliée à la masse sur le circuit imprimé lors du montage.

Selon un mode de réalisation différent, la zone 134 est reliée électriquement avec un élément radiateur qui permet l'évacuation de la chaleur produite par les sources lumineuses et/ou le circuit d'alimentation lors de leur fonctionnement. L'élément radiateur est relié au potentiel de masse.

Dans ce qui suit, un mode de réalisation particulièrement préféré va être décrit, dans lequel les dispositions spécifiques du boîtier 102 coopèrent avec d'autres moyens d'atténuation des perturbations électromagnétiques pour réaliser un effet synergique de blindage.

Des moyens d'échange thermiques tels qu'un radiateur sont formés sur une face externe d'un capot 12 illustré en figure 3, disposé dans les moyens de réception 130 formés dans la paroi de recouvrement du carter ou boîtier 102.

Le capot est illustré en figure 3 vu de dessus, c'est-à-dire avec la face externe 28, porteuse des nervures d'échange thermique, qui est visible. Le capot présente sur cette face externe une surépaisseur centrale 30, apte à permettre un évidement conséquent de la face interne 31 opposée pour le logement de la carte de circuits imprimés. Le capot comporte en outre des alésages de fixation 32 au boîtier 102, de manière à assurer la fixation du capot sur le boîtier par l'intermédiaire de moyens de vissage non représentés.

Le mode de réalisation, illustré sur les figures 4 à 7, dans lequel une carte de circuits imprimés 33 est rapportée sur la face interne 31 du capot visible sur ces figures, avec un élément rapporté qui vient fermer une ouverture laissée entre la plaque et le capot.

La carte de circuits imprimés 33 consiste en une plaque sur laquelle est soudée la ou les diodes électroluminescentes ainsi que des composants électroniques pour le pilotage du fonctionnement de la diode, en fonction d'instructions de commande reçus par un module associé à la diode. Lorsque la carte de circuits imprimés 33 est rapportée sur la face interne 31 du capot, on comprend que la diode est soudée sur la face externe de la carte, à l'opposé du capot 12 pour pouvoir émettre des rayons lumineux en direction de l'ouverture 140 prévue dans le boîtier, tandis que les composants électroniques sont soudés sur la face interne de la carte, tournés vers le capot 12.

La carte de circuits imprimés 33 comprend sur la face qui loge les sources lumineuses au moins une plage 34 représentant le potentiel de masse, qui est apte à contacter la zone de contact 134 du boîtier lorsque le module lumineux est assemblé tel qu'il est décrit.

Les composants électroniques sont soudés sur la plaque, et l'on peut avantageusement disposer ces composants sur la plaque en fonction de leur potentiel de génération d'ondes électromagnétiques. On pourra ainsi placer les gros pourvoyeurs de perturbations électromagnétiques, comme par exemple un convertisseur de tension continue DC/DC, dans une zone précise de la plaque pour s'assurer de leur placement dans la cage de confinement d'ondes tel qu'elle va être décrite ci-après. Des composants électroniques ne créant pas ou peu de perturbations électromagnétiques peuvent eux être disposés indifféremment sur la plaque.

La plaque présente sur son pourtour des encoches 36 aptes à coopérer avec les plots d'indexage 121 aménagés sur le boîtier 102, et elle présente en son centre des alésages 38 aptes à coopérer avec des fûts d'indexage aménagés cette fois sur la face interne du capot, tel que cela va être décrit ci-après. La plaque comporte également des lumières 40 aménagées régulièrement à proximité d'un bord longitudinal avant 42 de la carte de circuits imprimés, aptes à coopérer avec des languettes portées par l'élément rapporté 80. Ici, on prévoit quatre de ces lumières.

Dans l'exemple illustré, la plaque présente à chaque extrémité longitudinale des bords arrondis 44 et, d'une extrémité longitudinale à l'autre, deux bords latéraux 46 parallèles délimités longitudinalement par des bords transversaux 48 qui prolongent perpendiculairement ces bords latéraux vers l'extérieur de la plaque.

Tel que cela est particulièrement visible sur la figure 5, la face interne 31 du capot est évidée pour former un logement et elle présente des éléments en saillie apte à former une cage de confinement des ondes électromagnétiques générées par les composants électroniques.

L'évidement de la face interne comporte deux zones séparées sensiblement transversalement par des parois de confinement. Une première zone 50 est délimitée par ces parois et par une bordure circulaire 51 et une deuxième zone, formant la zone de confinement 52, est délimitée par ces parois et par une bordure 53 formée par des segments de droite.

La face interne 31 du capot comporte, à l'intérieur de ces parois délimitant le logement, un canon central 54, avec une rigole 56 sur le pourtour pour éviter que de la patte thermique déborde au montage de la carte de circuits imprimés sur le capot. Une patte thermique est en effet placée sur le sommet du canon apte à être en contact avec la carte de circuits imprimés au montage, pour faciliter la transmission de la chaleur émise par la diode vers le capot et ses moyens de refroidissement thermique.

La face interne 31 du capot porte également deux fûts d'indexage 58 longitudinalement disposés de part et d'autre du canon central 54, et des moyens d'indexage 60 complémentaires de ceux formés sur le boîtier pour enserrer la carte de circuits imprimés 33.

Tel que cela a été décrit précédemment, la face interne du capot présente des parois qui s'étendent en saillie de la paroi de fond du logement pour délimiter la première zone 50 et la zone de confinement 52. Une première paroi transversale 62 s'étend sensiblement en travers du logement. Son extrémité libre à l'opposé du capot présente une surface plane, pour servir de support à la carte de circuits imprimés. La paroi transversale est prolongée perpendiculairement par des parois latérales 64 qui se raccordent respectivement à l'une des extrémités latérales de la paroi transversale. Ces parois latérales présentent une partie principale 66, qui s'étend longitudinalement dans la continuité de la paroi transversale, et une chicane formée d'une paroi intermédiaire 68 qui s'étend transversalement à la partie principale et d'une paroi terminale 70 sensiblement parallèle à la partie principale.

Tel que cela est visible sur la figure 5, sur laquelle la carte de circuits imprimés n'a pas été représentée, les parois latérales 64, contrairement à la paroi transversale 62, ne présentent pas une surface plane à leur extrémité libre, mais un muret 72 disposé sur le côté opposé à la zone de confinement et qui forme une butée à la mise en place de la carte de circuits imprimés sur les parois latérales.

Ainsi, lorsque la carte de circuits imprimés est en place sur le capot, comme illustré sur la figure 4, la carte repose sur la face plane de la paroi transversale de sorte qu'elle s'étend de part et d'autre de cette paroi transversale, tandis qu'elle repose sur les parois latérales avec les murets qui l'entourent.

Les parois latérales 64 sont tronquées à l'extrémité de la chicane, de sorte qu'elles ne se rejoignent pas l'une et l'autre, et que l'on laisse ainsi une ouverture 74 à une extrémité longitudinale avant de la zone de confinement, entre les parois latérales, au niveau de la bordure 53 formée par des segments de droite. On définit ici une extrémité longitudinale avant et arrière en fonction de l'implantation dans le véhicule. Tel que cela sera expliqué ci-après, l'orientation choisie ici est particulièrement intéressante en ce que l'ouverture est dirigée à l'opposé de l'habitacle, de sorte que d'éventuelles fuites d'ondes électromagnétiques seraient sans conséquences. On comprendra toutefois que l'orientation de l'ensemble pourrait changer sans sortir du contexte de l'invention.

La paroi de fond du logement est une surface plane, sur l'une comme sur l'autre des zones délimitées par les bords et les parois de confinement. On observe sur la figure 5 qu'une paroi additionnelle 76 s'étend en saillie de la paroi de fond, en regard de la bordure 53 formée par les segments de droite. La paroi additionnelle 76 présente une hauteur moindre de celle de la bordure 53 et elle est également formée par des segments de droite pour s'étendre parallèlement à ce bord. On forme ainsi une rigole 78 entre la bordure du logement et la paroi additionnelle, dans laquelle l'élément rapporté 80 est apte à venir prendre place.

On peut observer sur la figure 5 que la paroi additionnelle et la rigole associée s'étendent au pied de la chicane formée par les parois latérales de confinement 64, de sorte que l'on crée une zone de recouvrement entre la rigole et les parois.

Tel que cela est le cas dans le mode de réalisation illustré, la profondeur de la cage de confinement formée dans le logement d'un côté des parois de confinement peut être supérieure à celle du logement de l'autre côté des parois de confinement. On pourra ainsi loger des composants électroniques plus volumineux.

Tel qu'elle cela vient d'être décrit, la cage de confinement 52 des ondes électromagnétiques réalisée dans le module lumineux selon l'invention est spécifique en ce qu'elle présente une ouverture 74 selon une première direction axiale. On a représenté sur les figures 4 à 7, un mode d'utilisation, dans lequel un élément rapporté 80, disposé entre le capot 12 et la carte de circuits imprimés 33, joue le rôle d'une pièce de fermeture apte à bloquer cette ouverture.

En alternative, l'ouverture axiale n'est pas bouchée par un élément rapporté ou bien la pièce rapportée est remplacée par une paroi venue de matière avec la cavité du capot. Selon une réalisation de l'invention, l'élément rapporté jouant le rôle de pièce de fermeture est fait d'un matériau métallique. Cela permet de renforcer l'atténuation des perturbations électromagnétiques générées par ledit au moins un composant électronique.

Dans le premier mode d'utilisation, l'élément rapporté prend la forme d'une pièce de tôle pliée 80, visible notamment sur la figure 7. La pièce est pliée pour prendre une forme de portions droites successives, complémentaire à celle de la rigole 78 formée à l'extrémité axiale de la zone de confinement 52. Sur la longueur de la pièce, un premier bord 82 porte des moyens de fixation et un deuxième bord 84 est droit. Ici, l'élément rapporté est rendu solidaire de la plaque.

Les moyens de fixation prennent la forme de languettes 86, chaque languette s'étendant en saillie du premier bord 82, dans le plan de la portion droite de la pièce qu'elle prolonge.

La pièce de tôle pliée comporte en outre des bossages 88 formés en saillie du plan de la pièce, au voisinage du deuxième bord droit 84. Ces bossages visent à assurer la mise à la terre de la pièce de tôle pliée, amenée à stopper les ondes électromagnétiques générées dans la zone de confinement, sur le capot.

La pièce de tôle est avantageusement réalisée en acier inoxydable, intéressant ici pour avoir une bonne élasticité de la pièce au niveau des bossages pour faciliter le contact de la pièce avec le capot au niveau de la rigole, et pour qu'il n'y ait pas d'oxydation de la pièce de tôle. La hauteur de l'élément rapporté, jouant rôle de pièce de fermeture, c'est-à-dire la distance entre le premier bord porteur des moyens de fixation et le deuxième bord plan, est légèrement inférieure à la distance entre le plan de support de la carte de circuits imprimés et le fond du logement au niveau de la rigole. De la sorte, on laisse un passage d'air entre le fond du logement et l'élément rapporté jouant le rôle de pièce de fermeture de l'ouverture de la zone de confinement.

## Revendications

1. Module lumineux pour l'éclairage et/ou la signalisation d'un véhicule automobile comprenant au moins une source lumineuse alimentée par un circuit de pilotage de l'alimentation électrique et disposée sur un support, et un dispositif réflecteur (100), le dispositif réflecteur (100) comprenant un boîtier (102) en matière plastique, au moins une partie des faces internes (110) duquel est métallisée afin de réfléchir de la lumière reçue, le boîtier comprenant sur une face externe (120) d'une de ses parois des moyens de réception (130) qui permettent le logement d'un support comprenant au moins une source lumineuse, ladite paroi comprenant une ouverture (140) qui mène vers l'intérieur du boîtier, et qui permet à la lumière émise par la ou les sources lumineuses de se propager vers l'intérieur du boîtier,
au moins une partie des moyens de réception (130) sur la face externe (120) du boîtier (102) étant métallisée, de façon à définir une zone de contact (134) qui permet la mise en contact électrique de la partie métallisée,
les moyens de réception (130) du boîtier (102) étant aptes à loger ledit support de façon à permettre la lumière émise par les sources lumineuses à se propager à travers ladite ouverture (140), et la zone de contact (134) étant reliée à la masse,
**caractérisé en ce que** le boîtier du dispositif réflecteur forme le boîtier du module lumineux.

2. Module lumineux selon la revendication 1, **caractérisé en ce que** les moyens de réception (130) comprennent un évidement dans la face externe (120) de ladite paroi du boîtier, le fond (132) de l'évidement comprenant ladite ouverture (140).

3. Module lumineux selon une des revendications 1 ou 2, **caractérisé en ce que** toutes les faces externes du boîtier (102) sont métallisées.

4. Module lumineux selon une des revendications 1 à 3, **caractérisé en ce que** la métallisation de la face externe (120) comprend une couche d'aluminium.

5. Module lumineux selon l'une des revendications 1 à 4, **caractérisé en ce que** le support est une carte imprimée, les sources lumineuses étant disposées sur une première face de la carte qui est orientée vers la face externe (120) de la paroi du boîtier (102) du dispositif réflecteur (100).

6. Module lumineux selon la revendication 5, **caractérisé en ce que** la carte imprimée comprend sur sa seconde face au moins un composant électronique pour le pilotage et l'alimentation des sources lumineuses.

7. Module lumineux selon une des revendications 1 à 6, **caractérisé en ce que** la première face de la carte imprimée comprend un ressort électriquement conducteur dont une extrémité est fixée par soudage au support et relié à la masse, la deuxième extrémité entrant en contact avec la zone de contact (134) du boîtier (102) lorsque la carte est logée dans les moyens de réception (130).

8. Module lumineux selon l'une des revendications 1 à 4, **caractérisé en ce que** le module comprend en outre un élément radiateur disposé de façon à permettre l'évacuation de la chaleur produite par les sources lumineuses ou le circuit de pilotage de l'alimentation électrique.

9. Module lumineux selon la revendication 8, **caractérisé en ce que** les sources lumineuses sont disposées sur l'élément radiateur.

10. Module lumineux selon la revendication 8 ou 9, **caractérisé en ce que** la zone de contact (134) est reliée électriquement à l'élément radiateur, qui est relié à la masse.

11. Module lumineux selon une des revendications 1 à 7, **caractérisé en ce que** la zone de contact (134) est reliée électriquement à un élément du circuit de pilotage, qui est relié à la masse.

12. Module lumineux selon une des revendications 1 à 11, **caractérisé en ce que** les sources lumineuses sont des diodes électroluminescentes, LED.

## Patentansprüche

1. Lichtmodul für die Beleuchtung und/oder Signalgebung eines Kraftfahrzeugs, welches wenigstens eine Lichtquelle, die von einer Schaltung zur Ansteuerung der Stromversorgung gespeist wird und auf einer Halterung angeordnet ist, und eine Reflektorvorrichtung (100) umfasst, wobei die Reflektorvorrichtung (100) ein Gehäuse (102) aus Kunststoff umfasst, bei dem wenigstens ein Teil seiner Innenflächen (110) metallisiert ist, um empfangenes Licht zu reflektieren, wobei das Gehäuse auf einer Außenfläche (120) einer seiner Wände Aufnahmemittel (130) umfasst, welche die Aufnahme einer Halterung ermöglichen, die wenigstens eine Lichtquelle umfasst, wobei die Wand eine Öffnung (140) umfasst, die ins Innere des Gehäuses führt und die ermöglicht, dass sich das von der oder den Lichtquellen ausgesendete Licht zum Inneren des Gehäuses hin ausbreitet, wobei wenigstens ein Teil der Aufnahmemittel (130) auf der Außenfläche (120) des Gehäuses (102) metallisiert ist, so dass ein Kontaktbereich (134) definiert wird, welcher die Herstellung eines elektrischen Kontakts mit dem metallisierten Teil ermöglicht,
wobei die Aufnahmemittel (130) des Gehäuses (102) geeignet sind, die Halterung aufzunehmen, so dass ermöglicht wird, dass sich das von den Lichtquellen ausgesendete Licht durch die Öffnung (140) hindurch ausbreitet, und wobei der Kontaktbereich (134) mit Masse verbunden ist, **dadurch gekennzeichnet, dass** das Gehäuse der Reflektorvorrichtung das Gehäuse des Lichtmoduls bildet.

2. Lichtmodul nach Anspruch 1, **dadurch gekennzeichnet, dass** die Aufnahmemittel (130) eine Aussparung in der Außenfläche (120) der Wand des Gehäuses umfassen, wobei der Boden (132) der Aussparung die Öffnung (140) umfasst.

3. Lichtmodul nach einem der Ansprüche 1 oder 2, **dadurch gekennzeichnet, dass** alle Außenflächen des Gehäuses (102) metallisiert sind.

4. Lichtmodul nach einem der Ansprüche 1 bis 3, **dadurch gekennzeichnet, dass** die Metallisierung der Außenfläche (120) eine Aluminiumschicht umfasst.

5. Lichtmodul nach einem der Ansprüche 1 bis 4, **dadurch gekennzeichnet, dass** die Halterung eine Leiterplatte ist, wobei die Lichtquellen auf einer ersten Seite der Platte angeordnet sind, welche der Außenfläche (120) der Wand des Gehäuses (102) der Reflektorvorrichtung (100) zugewandt ist.

6. Lichtmodul nach Anspruch 5, **dadurch gekennzeichnet, dass** die Leiterplatte auf ihrer zweiten Seite wenigstens eine elektronische Komponente zur Ansteuerung und Stromversorgung der Lichtquellen umfasst.

7. Lichtmodul nach einem der Ansprüche 1 bis 6, **dadurch gekennzeichnet, dass** die erste Seite der Leiterplatte eine elektrisch leitende Feder umfasst, deren eines Ende durch Schweißen an der Halterung befestigt und mit Masse verbunden ist, wobei das zweite Ende mit dem Kontaktbereich (134) des Gehäuses (102) in Kontakt kommt, wenn die Platte in dem Aufnahmemittel (130) aufgenommen ist.

8. Lichtmodul nach einem der Ansprüche 1 bis 4, **dadurch gekennzeichnet, dass** das Modul außerdem ein Strahlerelement umfasst, das derart angeordnet ist, dass es die Ableitung der Wärme ermöglicht, die von den Lichtquellen oder der Schaltung zur Ansteuerung der Stromversorgung erzeugt wird.

9. Lichtmodul nach Anspruch 8, **dadurch gekennzeichnet, dass** die Lichtquellen auf dem Strahlerelement angeordnet sind.

10. Lichtmodul nach Anspruch 8 oder 9, **dadurch gekennzeichnet, dass** der Kontaktbereich (134) elektrisch mit dem Strahlerelement verbunden ist, welches mit Masse verbunden ist.

11. Lichtmodul nach einem der Ansprüche 1 bis 7, **dadurch gekennzeichnet, dass** der Kontaktbereich (134) elektrisch mit einem Element der Ansteuerschaltung verbunden ist, welche mit Masse verbunden ist.

12. Lichtmodul nach einem der Ansprüche 1 bis 11, **dadurch gekennzeichnet, dass** die Lichtquellen Leuchtdioden, LEDs, sind.

## Claims

1. Lighting module for the lighting and/or signaling of a motor vehicle, comprising at least one light source powered by an electric supply control circuit and arranged on a support, and a reflector device (100), the reflector device (100) comprising a housing (102) made of plastic, at least part of the internal faces (110) of which is metallized so as to reflect the light received, the housing comprising, on an external face (120) of one of its walls, reception means (130) able to house a support comprising at least one light source, said wall comprising an opening (140) which leads to the inside of the housing and which allows the light emitted by the light source or sources to propagate toward the inside of the housing,
at least part of the reception means (130) on the external face (120) of the housing (102) being metallized so as to define a contact zone (134) that allows the metallized part to make electrical contact,
the reception means (130) of the housing (102) being able to house said support in such a way as to allow the light emitted by the light sources to propagate through said opening (140), and the contact zone (134) being connected to earth, **characterized in that** the housing of the reflector device forms the housing of the lighting module.

2. Lighting module according to Claim 1, **characterized in that** the reception means (130) comprise a cavity in the external face (120) of said wall of the housing, the bottom (132) of the cavity comprising said opening (140).

3. Lighting module according to either of Claims 1 and 2, **characterized in that** all of the external faces of the housing (102) are metallized.

4. Lighting module according to one of Claims 1 to 3, **characterized in that** the metallization of the external face (120) comprises a layer of aluminium.

5. Lighting module according to one of Claims 1 to 4, **characterized in that** the support is a printed board, light sources being arranged on a first face of the board which faces toward the external face (120) of the wall of the housing (102) of the reflector device (100).

6. Lighting module according to Claim 5, **characterized in that** the printed board comprises on its second face at least one electronic component for controlling and powering the light sources.

7. Lighting module according to one of Claims 1 to 6, **characterized in that** the first face of the printed board comprises an electrically conducting spring one end of which is soldered to the support and connected to earth, the second end coming into contact with the contact zone (134) of the housing (102) when the board is housed in the reception means (130).

8. Lighting module according to one of Claims 1 to 4, **characterized in that** the module further comprises a heat sink arranged in such a way as to allow the removal of the heat produced by the light sources or by the electrical power control circuit.

9. Lighting module according to Claim 8, **characterized in that** the light sources are arranged on the heat sink.

10. Lighting module according to Claim 8 or 9, **characterized in that** the contact zone (134) is electrically connected to the heat sink, which is connected to earth.

11. Lighting module according to one of Claims 1 to 7, **characterized in that** the contact zone (134) is electrically connected to an element of the control circuit, which is connected to earth.

12. Lighting module according to one of Claims 1 to 11, **characterized in that** the light sources are light emitting diodes, LEDs.
